# EUROPÄISCHE PATENTSCHRIFT

(11) **EP 0 609 506 B1**
(45) Veröffentlichungstag und Bekanntmachung des Hinweises auf die Patenterteilung: **06.11.1996**
(21) Anmeldenummer: 93118898.1
(22) Anmeldetag: 24.11.1993
(51) Int. Cl.: B41F 31/02

(54) **Vorrichtung zur Versorgung eines Farbverbrauchers mit unterschiedlichen Farben**
Device for supplying different inks to an ink user
Dispositif pour alimenter un consommateur d'encre en différentes encres

(30) Priorität: 28.01.1993 DE 9301147 U
(43) Veröffentlichungstag der Anmeldung: 10.08.1994
(73) Patentinhaber: BVS Beratung Verkauf Service Grafische Technik GmbH, D-86391 Stadtbergen (DE)
(72) Erfinder: Schulze, Werner, D-86179 Augsburg (DE)
(74) Vertreter: Munk, Ludwig, Dipl.-Ing.

(56) Entgegenhaltungen:
- EP-A- 0 359 957
- EP-A- 0 379 792
- DE-A- 1 805 853
- GB-A- 2 065 559
- US-A- 2 253 122

## Beschreibung

Die Erfindung betrifft eine Vorrichtung zur Versorgung eines Farbkastens eines einer Druckmaschine zugeordneten Farbwerks gemäß dem Oberbegriff des Anspruchs 1.

Bei den bekannten Anordnungen dieser Art bilden die Absperrorgane und eine jeweils zugeordnete Antriebseinrichtung jeweils eine Baueinheit, die beim Farbwechsel komplett gewechselt wird. Pro Farbkasten und Farbe ist daher eine derartige Baueinheit erforderlich. Dies ergibt einen hohen baulichen Aufwand. Ein weiterer Nachteil ist in dem hohen Gewicht der genannten Baueinheiten zu sehen, was einen erhöhten Arbeitsaufwand beim Farbwechsel verursacht. Die bekannten Anordnungen erweisen sich demnach als nicht wirtschaftlich und bedienungsfreundlich genug.

Aus der EP-A2-0359957 ist eine Druckmaschine bekannt, an der ein Kammerrakel und eine Farbzufuhrvorrichtung lösbar festlegbar sind.

Aus der GB-A-2065 559 ist eine Vorrichtung zum Aufbringen einer abgemessenen Menge flüssiger Farbe auf eine Farbprobenkarte für Malfarben, Kosmetika etc. bekannt, bei welcher eine Pumpe einer Farbzuführvorrichtung austauschbar an einem stationären Absperrorgan festlegbar ist.

Aus der DE-A-1805 853 ist eine Vorrichtung zum Mischen von mehreren Farben zu einem vorgebbaren Farbton bekannt, wobei Einzelkomponenten vorgesehen in denen eine Farbkomponente gespeichert und umgewälzt wird, und von denen die Farbkomponenten zum Mischen abgebbar sind. Die Einzelelemente sind dabei zur Wartung und Pflege abmontierbar und austauschbar.

Es ist die Aufgabe der vorliegenden Erfindung, eine Vorrichtung eingangs erwähnter Art mit einfachen und kostengünstigen Mitteln so zu verbessern, daß trotz geringen Bauaufwands eine hohe Bedienungsfreundlichkeit erreicht wird.

Diese Aufgabe wird erfindungsgemäß durch das Kennzeichen des Anspruchs 1 gelöst.

Diese Maßnahmen stelllen sicher, daß pro Verbraucher und Farbe nur eine Antriebseinrichtung benötigt wird. Da es sich hierbei um ein vergleichsweise teures Aggregat handelt, wird hierdurch der erforderliche Bauaufwand gegenüber den bekannten Anordnungen stark reduziert. Gewechselt werden nur die Absperrorgane, die vergleichsweise einfach und kostengünstig sind. Zudem ergibt sich ein vergleichsweise geringes Gewicht der Wechselaggregate, was den beim Farbwechsel erforderlichen Arbeitsaufwand gegenüber den bisherigen Anordnungen ebenfalls stark reduziert.

Erfindungsgemäß sind die Absperrorgane jeweils an einen beweglichen Leitungsabschnitt angesetzt, der mittels eines Schnellverschlusses mit der zugeordneten Farbquelle kuppelbar ist, was die Durchführung des Farbwechsels erleichtert. Pro Farbe kann dabei ein mit der zugeordneten Farbe beaufschlagbarer, stationär angeordneter Verteilerkopf vorgesehen sein, der mit mehreren, den zugeordneten Verbrauchern zugeordneten, jeweils eine Farbquelle bildenden Anschlußnippeln versehen ist. Hiermit läßt sich auch dann eine sehr kompakte Anordnung erreichen, wenn mehrere, einander benachbarte Farbverbraucher zu versorgen sind.

Dadurch, daß die Antriebseinrichtung nach Art einer Steckkupplung mit den zugeordneten Absperrorganen kuppelbar ist, ist sichergestellt, daß die Absperrorgane beim Ansetzen an die bzw. Abnehmen von der Antriebseinrichtung automatisch in und außer Antriebsverbindung kommen.

Vorteilhafte Ausgestaltungen und zweckmäßige Fortbildungen der übergeordneten Maßnahmen sind in den Unteransprüchen angegeben.

Eine vorteilhafte Maßnahme kann darin bestehen, daß die Absperrorgane mittels eines Rastschlosses am Gehäuse der Antriebseinrichtung lösbar festlegbar sind. Die Antriebsorgane könen dementsprechend einfach durch Ein- bzw. Ausrasten an- bzw. abgebaut werden, was den Farbwechsel sehr erleichtert.

Zweckmäßig kann das Rastschloss einerseits vorgesehene, mit Rastnocken versehene Blattfedern aufweisen, deren Rastnocken in zugeordnete, andererseits vorgesehene Rastkerben einrastbar sind. Dies ergibt eine besonders einfache und übersichtliche Bauweise verbunden mit einfacher und leichter Handhabung.

Weitere vorteilhafte Ausgestaltungen und zweckmäßige Fortbildungen der übergeordneten Maßnahmen ergeben sich aus den restlichen Unteransprüchen und sind aus der nachstehenden Beispielsbeschreibung entnehmbar.

Nachstehend wird ein bevorzugtes Ausführungsbeispiel der Erfindung anhand der Zeichnung näher erläutert. Hierbei zeigen:
- Figur 1: eine schematische Ansicht einer Druckeinheit einer Mehrfaben-Druckmaschine,
- Figur 2: eine Stirnansicht einer Antriebseinrichtung und eines Absperrorgans in demontiertem Zustand und
- Figur 3: die Anordnung gemäß Figur 2 in zusammengesetztem Zustand.

Die der Figur 1 zugrundeliegende Druckmaschineneinheit besteht in an sich bekannter Weise aus einem Maschinengestell 1, auf dem das Druckwerk und die diesem zugeordneten Aggregate aufgenommen sind. Im dargestellten Beispiel soll es sich um ein Doppeldruckwerk handeln, von dem lediglich der untere Plattenzylinder 2 mit zugeordnetem Gummizylinder 3 dargestellt sind. Jedem Plattenzylinder 2 ist ein Farbwerk 4 zugeordnet. Dieses enthält unter anderem einen Farbkasten 5, aus dem eine Tauchwalze 6 Farbe entnimmt.

Den Farbkästen 5 wird die jeweils zu verarbeitende Farbe aus hier nicht näher dargestellten Großgebinden zugepumpt. Hierzu sind fest installierte, zu den einzelnen Druckmaschineneinheiten führende Farbleitungen 7a, 7b vorgesehen. Für jede Farbe ist eine derartige Farbleitung 7a bzw. 7b vorgesehen. Im dargestellten Beispiel handelt es sich um zwei Farben. Die Farbleitungen 7a, 7b enden jeweils an einem mit mehreren Anschlußnippeln 8a, 8b versehenen Verteilerkopf 9, der am Maschinengestell 1 befestigt sein kann, wie hier durch eine Konsole 10 angedeutet ist. Die den einzelnen Farben zugeordneten Verteilerköpfe 9 besitzen einen Anschlußnippel 8a bzw. 8b für jeden Farbkasten 5 der zugeordneten Maschineneinheit.

Die jeweils gewünschte Farbe wird am zugeordneten Anschlußnippel 8a bzw. 8b abgenommen und in den Farbkasten 5 geleitet. Hierzu sind den Farbkästen 5 zugeordnete Einfülleinrichtungen vorgesehen, die alternativ zum Einsatz kommen. Pro Farbkasten und Farbe ist jeweils eine derartige Einfülleinrichtung vorgesehen. Diese Einfülleinrichtungen enthalten ein oberhalb des Farbkastens 5 endendes Einfüllrohr 11, das an ein beispielsweise als Kugelhahn ausgebildetes Absperrorgan 12 angesetzt ist, von dem ein beweglicher Schlauchabschnitt 13 abgeht, der mittels eines Schnellverschlusses 14 am gewünschten Anschlußnippel 8a bzw. 8b anschließbar ist. Das Farbniveau im Farbkasten 5 wird gemessen und durch Auf- bzw. Absteuern des Absperrorgans 12 konstant gehalten. Zur Betätigung des Absperrorgans 12 ist eine Antriebseinrichtung 15 vorgesehen, die als sogenannter Drehantrieb ausgebildet sein kann.

Beim Farbwechsel werden das Einfüllrohr 11 samt Absperrorgan 12 und Schlauchabschnitt 13 gewechselt. Die Antriebseinrichtung 15 bleibt in Stellung. Diese ist stationär angeordnet, d.h. dem zugeordneten Verbraucher fest zugeordnet. Im dargestellten Beispiel ist die Antriebseinrichtung 15 an einer Traverse 16 des Maschinengestells 1 befestigt. Es wäre aber auch denkbar, die Antriebseinrichtung 15 zusammen mit den Verteilerköpfen 9 auf ein und derselben Halteeinrichtung aufzunehmen. Pro Verbraucher, also hier pro Farbkasten 5, wird nur eine Antriebseinrichtung 15 benötigt, an die das jeweils zum Einsatz kommende Absperrorgan 12 lösbar ansetzbar und antriebsmäßig ankuppelbar ist. Das zum Einsatz kommende Absperrorgan 12 samt Einfüllrohr 11 und Schlauchabschnitt 13 wird im Einbauzustand von der Maschinen fest angeordneten Antriebseinrichtung 15 getragen, so daß keine zusätzliche maschinenseitige Abstützung erforderlich ist. Zur Verbindung von Antriebseinrichtung 15 und Absperrorgan 12 sind dementsprechend eine geeignete Halteeinrichtung sowie eine Kupplungseinrichtung erforderlich.

Die Absperrorgane 12 sind, wie am besten aus Figuren 2 und 3 erkennbar ist, an einem hier durch einen Rechteckrohrabschnitt gebildeten Trägerprofil 17 befestigt, das einander gegenüberliegende Blattfedern 18 trägt, deren das Trägerprofil 17 überragende Enden mit durch nach innen gebogene Abwinklungen gebildeten Rastnocken 19 versehen sind. Das Gehäuse der Antriebseinrichtung 15 ist an der ihrem Abtrieb 20 zugeordneten Seite mit einem beispielsweise durch den Abtrieb 20 flankierende Leisten gebildeten Anbaufuß 21 versehen, an den das Trägerprofil 17 ansetzbar ist. Der Anbaufuß 21 ist an den den Blattfedern 18 zugeordneten Seiten mit dachförmig gegeneinander geneigten Flanken versehen, so daß sich den Rastnocken 19 zugeordnete Rastkerben 22 ergeben. Zum Anbauen des Absperrorgans 12 wird dieses an die Antriebseinrichtung 15 so angesteckt, daß die Rastnocken 19 zum Eingriff mit den Rastkerben 22 kommen.

Anstelle einer als Rastschloss ausgebildeten Halteeinrichtung könnte selbstverständlich auch eine Magnetverbindung oder ein Bajonettverschluß oder dergleichen vorgesehen sein. Zur Sicherung der Position und zur Bewerkstelligung einer Verdrehsicherung können die Stoßfuge zwischen Anbaufuß 21 und Trägerprofil 17 durchgreifende Stifte 23 vorgesehen sein, die hier am Anbaufuß 21 befestigt und in zugeordnete Bohrungen 24 des oberen Stegs des Trägerprofils 17 zum Eingriff bringbar sind.

Das hier durch Rastverschluß an der Antriebseinrichtung festlegbare Absperrorgan 12 wird mit dem Abtrieb 20 des Antriebsorgans 15 antriebsmäßig nach Art einer Steckkupplung gekuppelt, die gleichgerichtet wie die im dargestellten Beispiel als Rastschloss ausgebildete Halteeinrichtung in- und außer Eingriff bringbar ist, so daß sowohl die Halteeinrichtung als auch die Kupplungseinrichtung praktisch mit demselben Handgriff in- und außer Eingriff bringbar sind. Hierzu sind die Absperrorgane 12 jeweils mit einem Antriebsstummel 25 versehen, der das zugeordnete Trägerprofil 17 durchgreift und an seinem darüber vorstehenden Ende ein Steckkupplungselement, hier in Form eines Vierkants 26, aufweist. Der Abtrieb 20 der Antriebseinrichtung 15 besitzt eine das zugeordnete Steckkupplungselement bildende Vierkantausnehmung 27, in die der Vierkant 26 beim Ansetzen des Absperrorgans 12 an die Antriebseinrichtung 15 einschiebbar ist, wie in Figur 2 durch einen Pfeil angedeutet ist.

Zur Durchführung eines Farbwechsels werden das der bisherigen Farbe zugeordnete Absperrorgan 12 samt Einfüllrohr 11 und Schlauchabschnitt 13 hier einfach durch Abziehen von der Antriebseinrichtung 15 abgenommen und der Schnellverschluß 14 gelöst. Anschließend wird das der neuen Farbe zugeordnete Absperrorgan samt hieran aufgenommenem Einfüllrohr und Schlauchabschnitt durch Aufschieben an der Antriebseinrichtung 15 gehaltert und hiermit in Antriebsverbindung gebracht sowie die Schnellkupplung 14 an den zugeordneten Anschlußnippel 8a bzw. 8b angeschlossen. Da die Antriebseinrichtung 15 in Stellung bleibt, ergeben sich gewichtsmäßig vergleichsweise leichte Wechseleinheiten, die einfach gehandhabt werden können. Da die Antriebseinrichtung 15 pro Farbkasten nur einmal benötigt wird, ergibt sich auch ein vergleichsweise geringer Aufwand.

## Patentansprüche

1. Vorrichtung zur Versorgung eines Farbkastens eines einer Druckmaschine zugeordneten Farbwerks (4) mit unterschiedlichen Farben mit alternativ zum Einsatz kommenden, an eine jeweils zugeordnete Farbquelle anschließbaren, zum Farbkasten führenden Stichleitungen (11,12,13), die jeweils ein mittels einer Antriebseinrichtung (15) betätigbares Absperrorgan (12) enthalten, **dadurch gekennzeichnet, daß** dem Farbkasten (5) mindestens eine fest angeordnete Antriebseinrichtung (15) zugeordnet ist, an der die zugeordneten, jeweils ein Einfüllrohr (11) tragenden Absperrorgane (12), die mittels einer Steckkupplung (26,27) antriebsmäßig mit ihr kuppelbar sind, mittels einer dieselbe Steckrichtung wie die Steckkupplung aufweisenden Steckhalterung (18,21) lösbar festlegbar sind, wobei die Absperrorgane (12) jeweils an einen beweglichen Leitungsabschnitt (13) angesetzt sind, der mittels eines Schnellverschlusses (14) mit der zugeordneten Farbquelle verbindbar ist.

2. Vorrichtung nach einem der vorhergehenden Ansprüche, **dadurch gekennzeichnet, daß** die Absperrorgane (12) mittels eines Rastschlosses am Gehäuse der Antriebseinrichtung (15) lösbar festlegbar sind.

3. Vorrichtung nach Anspruch 2, **dadurch gekennzeichnet, daß** das Rastschloss für die Absperrorgane (12) einerseits vorgesehene, mit Rastnocken (19) versehene Blattfedern (18) aufweist, deren Rastnocken (19) in zugeordnete, andererseits vorgesehene Rastkerben (22) einrastbar sind.

4. Vorrichtung nach einem der vorhergehenden Ansprüche, **dadurch gekennzeichnet, daß** die Absperrorgane (12) jeweils an einem von einem Antriebsstummel (25) durchgriffenen Trägerprofil (17) aufgenommen sind, das an eine den Abtrieb (20) der Antriebseinrichtung (15) flankierende Anbaueinrichtung (21) ansetzbar ist.

5. Vorrichtung nach Anspruch 4, **dadurch gekennzeichnet, daß** die Anbaueinrichtung im Bereich der den Blattfedern (18) zugeordneten Seiten dachförmig gegeneinander geneigte Flanken aufweist, welche den am Trägerprofil (17) befestigten Blattfedern zugeordnete Rastkerben (22) bilden.

6. Vorrichtung nach einem der vorhergehenden Ansprüche, **dadurch gekennzeichnet, daß** wenigstens ein eine Anbaufuge zwischen Absperrorgan (12) und Anbaufuß (21) durchgreifender, einerseits befestigter und in eine andererseits vorgesehene Bohrung (24) einsteckbarer Stift (23) vorgesehen ist.

7. Vorrichtung nach einem der vorhergehenden Ansprüche, **dadurch gekennzeichnet, daß** pro Farbe ein mit der zugeordneten Farbe beaufschlagbarer, stationär angeordneter Verteilerkopf (9) vorgesehen der mit mehreren, den zugeordneten Farbkästen zugeordneten, jeweils die Farbquelle bildenden Anschlußnippeln (8a, 8b) versehen ist.

## Claims

1. Device for the supply of inks of various colours to a duct of an inker (4) associated with a printing press, with branch lines (11, 12, 13) capable of being connected to associated ink sources for alternative use and incorporating a shut-off device (12) operated by a drive device (15), characterized in that the duct (5) is allocated at least one fixed drive device (15) to which the shut-off devices (12), which carry a filler tube (11) each and can be coupled for drive by means of a plug-in coupling (26, 27), can be detachably fixed by means of a plug-in holder (18, 21) having the same direction of insertion as the plug-in coupling, each shut-off device (12) being fitted to a movable line section 13 which can be connected to the associated ink source by means of a quick-release locking mechanism (14).

2. Device according to any of the preceding claims, characterized in that the shut-off devices (12) can be detachably fixed to the housing of the drive device (15) by means of a snap-in lock.

3. Device according to Claim 2, characterized in that the snap-in lock for the shut-off devices (12) has leaf springs (18) provided with locking cams (19) on one side, the locking cams (19) engaging locking grooves (22) on the other side.

4. Device according to any of the preceding claims, characterized in that the shut-off devices (12) are held at a carrier profile (17) through which the drive stub (25) extends and which can be fitted to a mounting device (21) flanking the output (20) of the drive device (15).

5. Device according to Claim 4, characterized in that the mounting device is provided with flanks inclined towards each other in the manner of a roof in the area of the sides associated with the leaf springs (18), these forming locking grooves (22) associated with the leaf springs fixed to the carrier profile (17).

6. Device according to any of the preceding claims, characterized in that at least one pin (23) extending through the joint between the shut-off device (12) and the mounting foot (21) is provided, one end being fixed, while the other end is inserted into a bore (24) provided for this purpose.

7. Device according to any of the preceding claims, characterized in that a fixed distributor head (9) fitted with a plurality of connecting nipples (8a, 8b) associated with the respective ducts and forming the ink source is provided for each ink to be fed therewith.

## Revendications

1. Dispositif pour alimenter en encres différentes un encrier d'un mécanisme d'encrage (4) associé à une machine d'impression, comprenant des conduites à brancher (11, 12, 13) qui sont utilisées alternativement, qui peuvent être raccordées à une source d'encre associée à chaque fois, qui conduisent à l'encrier et qui contiennent chacune un organe d'arrêt (12) pouvant être actionné au moyen d'un dispositif d'entraînement (15), caractérisé par le fait qu'est associé à l'encrier (5) au moins un dispositif d'entraînement monté fixe (15) auquel les organes d'arrêt associés (12) qui portent chacun un tube de remplissage (11) et qui peuvent être accouplés à lui quant à l'entraînement au moyen d'un accouplement par enfoncement (26, 27) peuvent être fixés d'une manière amovible au moyen d'un mécanisme de retenue par enfoncement (18, 21) qui présente la même direction d'enfoncement que l'accouplement par enfoncement, cependant que les organes d'arrêt (12) sont posés chacun sur une section de conduite mobile (13) qui peut être reliée à la source d'encre associée au moyen d'une fermeture rapide (14).

2. Dispositif selon la revendication précédente, caractérisé par le fait que les organes d'arrêt (12) peuvent être fixés d'une manière amovible au carter du dispositif d'entraînement (15) au moyen d'un raccord à encliquetage.

3. Dispositif selon la revendication 2, caractérisé par le fait que le raccord à encliquetage destiné aux organes d'arrêt (12) comprend des lames de ressort (18) qui sont prévues d'un côté, qui sont pourvues de nervures d'encliquetage (19) et dont les nervures d'encliquetage (19) peuvent être encliquetées dans des rainures d'encliquetage associées (22) prévues de l'autre côté.

4. Dispositif selon l'une des revendications précédentes, caractérisé par le fait que les organes d'arrêt (12) sont à chaque fois reçus sur un profilé porteur (17) qui est traversé par un bout d'arbre d'entraînement (25) et qui peut être posé sur un dispositif de montage (21), lequel est adjacent à la sortie (20) du dispositif d'entraînement (15).

5. Dispositif selon la revendication 4, caractérisé par le fait que le dispositif de montage présente, dans la région des côtés associés aux lames de ressort (18), des flancs qui sont inclinés entre eux en forme de toit et qui forment la nervure d'encliquetage (22) associée aux lames de ressort fixées sur le profilé porteur (17).

6. Dispositif selon l'une des revendications précédentes, caractérisé par le fait qu'il est prévu au moins une tige (23) qui traverse un interstice de montage entre l'organe d'arrêt (12) et la base de montage (21), qui est fixée d'un côté et qui peut être enfoncée dans un perçage (24) prévu de l'autre côté.

7. Dispositif selon l'une des revendications précédentes, caractérisé par le fait qu'il est prévu pour chaque encre une tête distributrice (9) qui est montée fixe, qui peut être alimentée par l'encre associée et qui est pourvue de plusieurs raccords (8a, 8b), ceux-ci étant associés aux encriers respectifs et constituant chacun la source d'encre.
